# EUROPÄISCHE PATENTSCHRIFT

(11) **EP 0 889 155 B1**
(45) Veröffentlichungstag und Bekanntmachung des Hinweises auf die Patenterteilung: **14.05.2003**
(21) Anmeldenummer: 98110697.4
(22) Anmeldetag: 10.06.1998
(51) Int. Cl.: D06F 58/28

(54) **Verfahren zur Erkennung unzulässiger Betriebszustände in einem Warmluft-Wäschetrockner sowie Wäschetrockner mit einem solchen Erkennungsverfahren**
Method for detecting a dysfunction in a laundry dryer and laundry dryer using such a method
Procédé pour détecter un disfonctionnement dans un sèche linge sèche linge utilisant un tel procédé

(30) Priorität: 02.07.1997 DE 19728197
(43) Veröffentlichungstag der Anmeldung: 07.01.1999
(73) Patentinhaber: BSH Bosch und Siemens Hausgeräte GmbH, 81669 München (DE)
(72) Erfinder: Krausch, Uwe-Jens, Dipl.-Ing., 10115 Berlin (DE)

(56) Entgegenhaltungen:
- EP-A- 0 312 072
- EP-A- 0 351 276
- EP-A- 0 483 731
- EP-A- 0 512 940
- DE-A- 4 337 735
- DE-U- 7 147 412

## Beschreibung

Die vorliegende Erfindung betrifft ein Verfahren zur Erkennung unzulässiger Betriebszustände in einem Warmluft-Wäschetrockner mit Wäschetrommel sowie einen Wäschetrockner, in dem ein solches Verfahren verwirklicht ist.

In herkömmlichen Wäschetrocknern wird in einer in der Regel sich drehenden Wäschetrommel befindliche Wäsche dadurch getrocknet, daß durch die Trommel und damit die Wäsche ein erwärmter Luftstrom durchgeleitet wird, der in der Lage ist, der feuchten Wäsche Feuchtigkeit zu entziehen, wodurch die Wäsche allmählich getrocknet wird.

Der zugeführte Luftstrom wird in einer Zuführleitung vor der Trommel mittels einer geeigneten Heizeinrichtung erhitzt, und wird nach Durchquerung der Wäsche in der Trommel entweder nach außen abgeführt (Abluft-Wäschetrockner) oder einem Wärmetauscher zugeführt, in dem die Luft abgekühlt wird und die Feuchte als Kondensat ausfällt.

Bei beiden Arten der Wäschetrocknung ergeben sich ähnliche Probleme hinsichtlich der sicheren Betriebsweise des Wäschetrockners.

Die Trocknung der Wäsche verläuft dahingehend, daß die Zuluft erwärmt wird und durch die Wäsche strömt, wobei sie je nach Feuchtigkeitsgrad der Wäsche und eigener Temperatur der Wäsche eine entsprechende Menge an Feuchtigkeit entzieht. Dabei ist es notwendig, daß nach Erreichen eines gewissen Trocknungsgrades der Wäsche eine zu große Aufheizung des Zuluftstromes und somit sowohl eine Überhitzung der Wäsche einerseits als auch eine Überhitzung des Wäschetrockners andererseits vermieden wird.

Im Stand der Technik sind eine Vielzahl von Lösungen angegeben, die letztendlich jedoch nicht zufriedenstellen können.

Aus der DE-OS-16 10 314 ist ein Verfahren zum automatischen Steuern des Trocknungsvorgangs bis zum Erreichen eines gewünschten Trocknungsgrades in Abhängigkeit vom Gradienten der ansteigenden Temperatur in einem Wäschetrocknungssystem bekannt, bei dem während beziehungsweise am Ende des Trocknungsvorganges die Differenz zwischen den Temperaturen der Zuluft und der Abluft ermittelt wird und die zeitliche Änderung dieser Differenz als Kriterium zum Abschalten der Heizeinrichtung herangezogen wird. Dieses Verfahren erfordert mindestens zwei Temperaturfühler mit einer entsprechenden Steuerung, wobei die Steuerung erst bei Überschreiten zulässiger Temperaturhöchstwerte den Heizvorgang abschaltet.

Aus der DE-30 30 864 C2 ist ein Verfahren zum automatischen Steuern des Trocknungsvorganges in einem Wäschetrocknungssystem sowie eine Einrichtung zur Durchführung des Verfahrens bekannt, bei der eine entsprechende Betriebsdauer im Vergleich mit einer fiktiven Betriebsdauer des Trocknungsvorganges errechnet wird, und der Trocknungsvorgang entsprechend gesteuert wird.

Dieses Verfahren hat jedoch den Nachteil, daß erst beim Erreichen unzulässiger Betriebszustände ein Abschalten des Trocknungsvorganges erfolgt, wodurch eine mögliche Schädigung sowohl der Wäsche als auch des Trocknungsgerätes nicht sicher ausgeschlossen werden können. Aus EP 0 312 072 A sind die Merkmale des Oberbegriffs des Anspruches 1 bekannt.

Der vorliegenden Erfindung liegt die Aufgabe zugrunde, ein Verfahren der im Oberbegriff des Anspruches 1 genannten Art derart zu verbessern, daß bereits weit vor dem Erreichen eines kritischen Betriebszustandes ein derartiger unzulässiger Betriebszustand erkannt wird und gegebenenfalls ein derartiger Betriebszustand weit vor seinem Erreichen unterbunden wird bzw. unterbunden werden kann.

Diese Aufgabe wird durch die Merkmale des Anspruchs 1 gelöst. Bevorzugte Ausführungsformen sind in den abhängigen Patentansprüchen 2 und 3 angegeben.

Weiterhin liegt der vorliegenden Erfindung die Aufgabe zugrunde, einen entsprechenden Wäschetrockner vorzuschlagen, bei dem unzulässige Betriebszustände rechtzeitig erkannt und unterbunden werden können.

Diese Aufgabe wird durch die Merkmale des Anspruchs 4 gelöst.

Gemäß der vorliegenden Erfindung wird bei dem Verfahren zur Erkennung unzulässiger Betriebszustände in einem Wäschetrockner die Temperatur im Zuluftstrom oberhalb der Zuluftheizung und vor der Wäschetrommel periodisch erfaßt, aus zwei aufeinanderfolgenden erfaßten Werten ein Differenzwert (Gradient) gebildet, dieser Differenzwert (Gradient) mit einem vorgegebenen zulässigen Differenzwert (Gradient) verglichen, wobei, wenn der neu gebildete Differenzwert größer als der vorgegebene zulässige Differenzwert ist, ein Zählwert um einen Schritt erhöht wird, dieser Zählwert mit einem vorgegebenen zulässigen Zählwert verglichen wird, und, wenn der aktuelle Zählwert größer als der vorgegebene zulässige Zählwert ist, die Heizung des Wäschetrockners abgeschaltet und /oder eine entsprechende Anzeige aktiviert wird.

Damit wird erreicht, daß unzulässige Betriebszustände aufgrund einer möglichen Überhitzung vermieden werden, wobei durch Wahl der vorgegebenen Werte, bereits weit unterhalb des kritischen Temperatumiveaus der Zustand des Trockners erfaßt werden kann und eine rechtzeitige Abschaltung der Heizung erfolgen kann, wodurch eine erheblich höhere Sicherheit des Gerätes in Bezug auf Vermeidung von thermischen Schäden erreicht wird.

Darüberhinaus ergibt sich, daß gegenüber herkömmlichen Trocknem eine Bauteilreduzierung möglich ist. Insbesondere können bis zu zwei Heizstufen entfallen.

Mit dem erfindungsgemäßen Verfahren ist es möglich gemeinsam verschiedene Betriebszustände von zu hoher Temperatur zu erfassen, welche aus unterschiedlichen Bereichen herrühren.

So kann allgemein die Überhitzung des Zuluftstromes als solcher ermittelt werden bzw. eine derartige Überhitzungsgefahr rechtzeitig vor dem Erreichen der zu hohen Temperatur erkannt werden und können entsprechende Gegenmaßnahmen, insbesondere das Abschalten der Heizung, erfolgen, wodurch eine Beschädigung von Bauteilen und auch der im Trockner befindlichen Wäsche sicher vermieden werden kann.

Zusätzlich zur Erkennung des reinen Überhitzungswerts der Zuluft wird auch eine Erkennung eines verstopften Flusensiebes mit dem erfindungsgemäßen Verfahren durchgeführt, da ein unzulässig zugesetztes Flusensieb eine entsprechende Erhöhung der Temperatur des Luftstromes aufgrund verringerter Strömungsgeschwindigkeit bzw. erhöhtem Strömungswiderstand des Gerätes zur Folge hat. Bei gleicher Heizleistung werden somit schneller höhere Temperaturen erreicht, die erfaßt werden und gemäß dem erfindungsgemäßen Verfahren in jedem Fall rechtzeitig zur Abschaltung der Heizung führen und weiterhin kann vorher eine Anzeige der Angabe eines verstopften Flusensiebs aktiviert werden.

Mit großem Vorteil kann das erfindungsgemäße Verfahren sowohl bei Kondensationstrocknem als auch bei Ablufttrocknern eingesetzt werden, so daß es universell zur Anwendung kommen kann.

Besonders vorteilhaft wird die Temperatur des Zuluftstromes von Anfang des Trocknungsvorganges an erfaßt, wodurch der gesamte Temperaturverlauf im Trockner erfaßt wird.

Das Verfahren zur Erkennung unzulässiger Betriebszustände in einem Wäschetrockner weist ein Steuerungsverfahren auf, bei dem gemäß einem Ablaufschema die gemessenen Werte mit vorgegebenen Werten verglichen werden. Vorteilhafterweise werden dabei periodisch nacheinander erfaßte Temperaturdifferenzwerte (Gradienten) mit wenigstens einem zulässigen Überhitzungsdifferenzwert (Gardienten) verglichen. Ergibt sich dabei, daß der ermittelte Differenzwert kleiner ist als der zulässige Überhitzungsdifferenz- oder Gradientenwert, so wird dieser aktuelle Differenzwert mit einem zweiten vorgegebenen zulässigen Differenzwert verglichen, der einer zulässigen Temperaturerhöhung entspricht, die sich aufgrund einer Flusensiebverstopfung ergibt.

Wird dabei festgestellt, daß der ermittelte Differenzwert kleiner als der zulässige Flusensieb-Temperaturerhöhungs-Differenzwert ist, so wird der Flusensiebzählwert um einen Zählwert erhöht, der neu gebildete Flusensiebzählwert mit einem vorgegebenen Flusensiebzählwert verglichen und, wenn der neugebildete Flusensiebzählwert größer als der vorgegebene Flusensiebzählwert ist, die Anzeige der Flusensiebverstopfung aktiviert.

Daraus ergibt sich insbesondere vorteilhaft, daß in dem vorbeschriebenen zweistufigen Verfahren sowohl die Überhitzung des Zuluftstromes einerseits als auch die Flusensiebverstopfung andererseits erfaßt werden, so daß nicht nur die Heizung des Wäschetrockners rechtzeitig abgestellt werden kann, sondern auch zusätzlich ein Signal zur Verfügung steht, das die Flusensiebverstopfung rechtzeitig anzeigt. Danach ist die Bedienungsperson des Wäschetrockners in der Lage, eine entsprechende Flusensiebreinigung vorzunehmen, wobei aufgrund entsprechend vorgewählter Werte eine Aufforderungsanzeige zur Flusensiebreinigung weit vor dessen totaler Verstopfung angegeben werden kann, und somit der Wäschetrockner stets in einem zufriedenstellenden und energiesparenden Betriebszustand arbeiten kann.

Die vorliegende Erfindung betrifft vorteilhafterweise weiterhin einen Wäschetrockner mit einer Trommel zur Aufnahme der zu trocknenden Wäsche, einem Gebläse zur Erzeugung eines Luftstromes, der durch die zu trocknende Wäsche geführt wird, einer Heizung zur Erhitzung des zugeführten Luftstromes und einem Temperatursensor im Zuluftkanal, der sich im Abschnitt zwischen der Heizung des Zuluftstromes und der Trommel des Trockners befindet. Bei diesem Wäschetrockner wird eine Steuerung verwirklicht, die in der Lage ist, das Verfahren zur Erkennung unzulässiger Betriebszustände durchzuführen.

Weitere Einzelheiten, Merkmale und Vorteile der Erfindung ergeben sich aus der nachfolgenden Beschreibung eines Ausführungsbeispiels des Verfahrens bzw. des mit einem derartigen Verfahren arbeitenden Wäschetrockners.

Dabei wird Bezug genommen auf Zeichnungen, in denen:
- Fig. 1: einen Teilschnitt durch einen Wäschetrockner zeigt, der sowohl die Variante eines Abluftwäschetrocknertyps (durchgezogene Linien) als auch den Typ eines Kondensationswäschetrockners mit Umluftprinzip (gestrichelte Linien) zeigt;
- Fig. 2: ein Ablaufdiagramm zeigt, daß die zweistufige Verfahrensweise des erfindungsgemäßen Erkennungsverfahrens zeigt, bei dem sowohl eine Überhitzung des Zuluftstromes einerseits als auch eine Flusensiebverstopfung andererseits angezeigt bzw. zur Steuerung der Heizung verwendet wird.

In Figur 1 ist in teilweiser Schnittansicht ein erfindungsgemäßer Wäschetrockner 1 dargestellt. Dieser weist in seinem oberen Teil eine Programmsteuer-Einrichtung 3 auf, die von einer Bedienungshandhabe 5 einstellbar ist und bevorzugt eine Fuzzy-Prozessor-Steuerung enthalten kann (nicht dargestellt).

Der Wäschetrockner weist in üblicher Weise eine Wäschetrommel 7 auf, die über einen Topf 9 von einer Beschickungstür 11 aus zugängig ist und über die die Wäsche in die Trommel 7 hineinlegbar und wieder herausnehmbar ist.

An der unteren Rückseite des Wäschetrockners 1 ist eine Zuluftöffnung 13 angeordnet, die über ein Gebläse 15 Luft von außerhalb ansaugt und in einen Zuluftkanal 17 einströmen läßt. Vom Zuluftkanal 17 strömt die frische Zuluft über eine Heizeinrichtung 19 weiter zum Eingang 21 der Wäschetrommel 7. Die Zuluft durchquert die Wäschetrommel 7 und strömt am Ausgang 23 durch einen Abluftkanal 25 und ein in diesen Abluftkanal eingesetztes Flusensieb 26 zu einem Abluftausgang 27, von wo sie wieder ins Freie strömt. Damit arbeitet der so beschriebene Wäschetrockner 1 nach dem Abluftprinzip.

Der Trocknungsluftkreis kann jedoch zur Bildung eines Umluft-Wäschetrockners auch geschlossen werden, wobei die Abluft vom Abluftkanal 25 zu einem Kondensator 29 geführt wird. Der Kondensator 29 ist als Wärmetauscher ausgebildet, in dem die feuchte Abluft herabgekühlt wird und die erhöhte Luftfeuchte entsprechend kondensiert. Diese Luft wird dann wieder durch das Gebläse 15 in den Zuluftkanal 17 weiterbefördert. Das Kondensat kann in nicht dargestellter Weise an geeigneter Stelle aus dem Wäschetrockner abgeführt oder in einen Kondensatbehälter gepumpt werden, aus dem es von Hand entnehmbar ist.

Konstruktiv werden zur Bildung eines im Umluftbetrieb laufenden Kondensations-Wäschetrockners der Krümmer 28 des Abluftkanals 25 und das Gebläse 15 umgedreht und an die jeweiligen Stutzen 31 bzw. 32 des Kondensators 29 angeschlossen.

Oberhalb der Heizeinrichtung 19 ist im Luftkanal ein Temperatursensor 33 angeordnet, der in vorbestimmten Zeitintervallen periodisch die Temperatur der Luft erfaßt und den Meßwert einer entsprechenden Steuereinrichtung (nicht dargestellt) zuführt.

Die detaillierte Beschreibung des erfindungsgemäßen Verfahrens bezieht sich nunmehr auf Fig. 2. Darin ist ein Blockdiagramm dargestellt, das den Ablauf des erfindungsgemäßen Verfahrens zur Erkennung unzulässiger Betriebszustände zeigt.

Im Schritt 101 beginnt die Steuerung, indem ein erfaßter Temperatur-Differenzwert, oder ein Temperatur-Gradient, zur Verarbeitung in der Steuerung zugeführt wird. In einem Schritt 103 wird überprüft, ob der Differenzwert des Schrittes 101 in einem akzeptierbaren Bereich ist. Ist dies nicht der Fall, so kehrt das Programm zum Anfang zurück.

Im Schritt 105 wird ein Wert Z1 eingelesen, der dem zulässigen Zählwert der Temperatur vor der Überhitzung entspricht. Im Schritt 107 wird ein Wert Z2 eingelesen, der dem zulässigen Zählwert vor der zu signalisierenden Flusensiebverstopfung entspricht.

In dem Schritt 109 wird überprüft ob Z1 gleich Null ist. Ist dies der Fall, so fährt das Programm in einem Schritt 111 weiter, der die Abschaltung der Gradientenmethode einleitet, indem er den Zählwert der Temperatur gleich Null setzt. Danach wird in einem Schritt 113 der Zähler auf Null gesetzt und in einem Schritt 115 der Zählwert der periodischen Temperaturmessung ebenfalls auf Null gesetzt. In einem Schritt 117 wird sodann ein Überhitzungssignal ebenfalls auf Null gesetzt und das Programm kehrt zum Anfang zurück.

Ist im Schritt 109 der Wert Z1 ungleich Null, so wird in einem Schritt 119 überprüft, ob der Wäschetrockner gestartet ist. Ist dies nicht der Fall, so fährt das Programm weiter mit den Schritten 113 bis 117 und kehrt zum Anfang zurück. Ist der Wäschetrockner aktiv, so wird in einem nachfolgenden Schritt 121 überprüft, ob das Flusensiebsignal bereits gesetzt ist. Ist dies der Fall, so kehrt das Programm zum Anfang zurück. Ist dies nicht der Fall, so wird in einem Schritt 123 überprüft, ob das Überhitzungssignal oder das Flusensiebüberhitzungssignal gesetzt ist. Ist dies der Fall, so kehrt das Programm zum Anfang zurück. Ist dies nicht der Fall, so wird in einem nächsten Schritt 125 überprüft, ob der gesetzte Timer bereits abgelaufen ist oder nicht Ist er noch nicht abgelaufen, so kehrt das Programm ebenfalls zum Anfang zurück. Ist aber der Timer bereits abgelaufen, so fährt das Programm in einem Schritt 127 fort, indem überprüft wird, ob bereits ein alter Temperaturwert vorliegt. Ist dies nicht der Fall, so wird der aktuelle Temperaturwert als Ausgangstemperaturwert gespeichert (Schritt 129) und der Timer neu gestartet (Schritt 131). Danach kehrt das Programm zum Anfang zurück, und ein zweiter Temperaturwert wird ermittelt.

Liegt jedoch bereits ein alter Wert vor, so fährt das Programm nach dem Schritt 127 im Schritt 133 fort, indem ein eine Temperaturdifferenz Δϑ oder ein Temperaturgradient ϑ/t gesetzt wird. In einem darauffolgenden Schritt 135 wird überprüft, ob die Temperaturdifferenz Δϑ kleiner Null ist. Ist dies der Fall, so fährt das Programm im Schritt 129 fort. Ist dies nicht der Fall, so fährt das Programm im Schritt 137 fort, in dem überprüft wird, ob Δϑ größer als der zulässige Überhitzungsdifferenzwert ist oder nicht. Ist dies nicht der Fall, so wird in einem nachfolgenden Schritt 139 überprüft, ob Δϑ größer als ein Differenzwert des von einer Verstopfung des Flusensiebs herrührender Differenzwert ist. Ist dies nicht der Fall, so fährt das Programm im Schritt 129 fort. Ist dies der Fall, so fährt das Programm im Schritt 141 fort, in dem der Zählwert für die Flusensiebverstopfung um "eins" erhöht bzw. inkrementiert wird.

Wenn im Schritt 137 festgestellt wird, daß der aktuelle Temperaturdifferenzwert Δϑ bzw. Gradient ϑ/t größer ist als der zulässige Überhitzungsdifferenzwert, so wird in einem nachfolgenden Schritt 140 vor dem Schritt 141 der Zählwert der Überhitzung um "eins" erhöht bzw. inkrementiert. In einem Schritt 143 wird überprüft, ob der Zählwert größer als der zulässige Zählwert Z2 ist. Ist dies der Fall, so fährt das Programm im Schritt 145 fort, in dem das Flusensiebsignal gesetzt ist und die Anzeige "Verflusung" in Blinken versetzt wird. Damit wird der Bedienungsperson der Zustand eines verstopften Flusensiebs angezeigt. Das Programm geht dann zum Anfang zurück. Ist der Wert kleiner als Z2, so wird in einem nachfolgenden Schritt 147 überprüft, ob der Zählwert größer ist als der zulässige Zählwert Z1 der Überhitzung. Ist dies nicht der Fall, so fährt das Programm im Schritt 129 fort. Ist dies der Fall, so wird in einem Schritt 149 das Überhitzungssignal auf "1" gesetzt und die Heizung entsprechend abgeschaltet. Danach geht das Programm über den Schritt 150 zum Anfang zurück.

Wie aus der vorhergehenden Beschreibung ersichtlich, wird in einer Ausführungsform des erfindungsgemäßen Verfahrens sowohl die Überhitzung des Zuluftstromes mit Hilfe eines ersten Gradientenvergleichs als auch in einem zweiten Gradientenvergleich eine mögliche Flusensiebverstopfung ermittelt.

Mit dem erfindungsgemäßen Verfahren zur Erkennung unzulässiger Betriebszustände in einem Wäschetrockner wird somit die Möglichkeit geschaffen, aufgrund des Temperaturanstiegs schon weit vor dem eigentlichen Erreichen einer zu hohen Temperatur den Zustand des Wäschetrockners zu erfassen und die Heizung rechtzeitig vor Erreichen der zu hohen Temperatur abzuschalten. Damit werden nicht nur die Komponenten des Wäschetrockners an sich sondern auch die sich in der Trommel befindlichen Wäscheteile sicher vor Überhitzung geschützt. Zusätzlich zu einer Flusensiebverstopfung kann mittels des erfindungsgemäßen Verfahrens auch eine sonstige Behinderung der Luftströmung innerhalb der Luftführungskanäle erkannt werden.

## Patentansprüche

1. Verfahren zur Erkennung unzulässiger Betriebszustände in einem Warmluft-Wäschetrockner (1) mit Wäschetrommel (7), bei dem die Temperatur im Zuluftstrom oberhalb einer Zuluftheizung (19) und vor der Wäschetrommel (7) periodisch erfasst wird, aus zu jeweils aufeinanderfolgenden Zeitpunkten erfassten Werten ein Differenzwert (Δϑ) bzw. ein Gradient (Δϑ/t) gebildet wird, dieser Differenzwert, d.h. Gradient, mit einem vorgegebenen Differenzwert, d.h. Gradient, verglichen wird, **dadurch gekennzeichnet, dass**, wenn der neu gebildete Differenzwert (Δϑ) absolut größer als der vorgegebene Differenzwert ist, ein Zählwert um einen Schritt erhöht wird, dieser Zählwert mit einem vorgegebenen Zählwert (Z1; Z2) verglichen wird, dass, wenn der aktuelle Zählwert größer als der vorgegebene Zählwert (Z1; Z2) ist, die Heizung des Wäschetrockners abgeschaltet und/oder eine Betriebszustandsanzeige aktiviert wird, und dass, wenn der ermittelte Temperaturdifferenzwert (Δϑ) kleiner als der zulässige Überhitzungsdifferenzwert ist, der aktuelle Temperaturdifferenzwert (Δϑ) mit einem zweiten vorgegebenen zulässigen Temperaturdifferenzwert verglichen wird, der einer zulässigen Temperaturerhöhung entspricht, die sich aufgrund einer Flusensiebverstopfung ergibt.

2. Verfahren nach Anspruch 1, **dadurch gekennzeichnet, dass** die Temperatur (ϑ) des Zuluftstroms von Anfang des Trocknungsvorgangs an erfasst wird.

3. Verfahren nach einem der Ansprüche 1 bis 2, **dadurch gekennzeichnet, dass**, wenn der ermittelte Differenzwert (Δϑ) kleiner als der zulässige Flusensieb-Temperaturdifferenzwert ist, der Flusensiebzählwert um einen Zählwert erhöht wird, der neu gebildete Flusensiebzählwert mit einem vorgegebenen Flusensiebzählwert (Z2) verglichen wird, und, wenn der neu gebildete Flusensiebzählwert größer als der vorgegebene Flusensiebzählwert (Z2) ist, die Anzeige oder Angabe der Flusensiebverstopfung aktiviert wird.

4. Warmluft-Wäschetrockner (1) mit einer Wäschetrommel (7) zur Aufnahme der zu trocknenden Wäsche, einem Gebläse (15) zur Erzeugung eines Luftstromes, der durch die zu trocknende Wäsche geführt wird, einer Heizung (19) zur Erhitzung des zugeführten Luftstromes, und einem Temperatursensor (33) im Zuluftkanal, der sich im Abschnitt zwischen der Heizung (19) des Zuluftstromes und der Wäschetrommel (7) befindet, **dadurch gekennzeichnet, dass** der Wäschetrockner eine Steuerung aufweist, welche eingarichtet ist zur Erkennung unzulässiger Betriebszustände wobei die Temperatur im Zuluftstrom oberhalb einer Zuluftheizung (19) und vor der Wäschetrommel (7) periodisch erfasst wird, aus zu jeweils aufeinanderfolgenden Zeitpunkten erfassten Werten ein Differenzwert (Δϑ) bzw. ein Gradient (Δϑ/t) gebildet wird, dieser Differenzwert d.h. Gradient mit einem vorgegebenen Differenzwert d.h. Gradient verglichen wird, und dass, wenn der neu gebildete Differenzwert (Δϑ) absolut größer als der vorgegebene Differenzwert ist, ein Zählwert um einen Schritt erhöht wird, dieser Zählwert mit einem vorgegebenen Zählwert (Z1; Z2) verglichen wird, dass, wenn der aktuelle Zählwert größer als der vorgegebene Zählwert (Z1; Z2) ist, die Heizung des Wäschetrockners abgeschaltet und/oder eine Betriebszustandsanzeige aktiviert wird, und dass, wenn der ermittelte Temperaturdifferenzwert (Δϑ) kleiner als der zulässige Überhitzungsdifferenzwert ist, der aktuelle Temperaturdifferenzwert (Δϑ) mit einem zweiten vorgegebenen zulässigen Temperaturdifferenzwert verglichen wird, der einer zulässigen Temperaturerhöhung entspricht, die sich aufgrund einer Flusensiebverstopfung ergibt.

## Claims

1. Method of recognising impermissible operational states in a hot-air laundry drier (1) with a laundry drum (7), in which the temperature in the feed air flow above a feed air heater (19) and in front of the laundry drum (7) is periodically detected, a different value (Δϑ) or a gradient (Δϑ/t) is formed from values detected at respective successive instants in time, and this difference value, i.e. gradient, is compared with a predetermined difference value, i.e. gradient, **characterised in that** if the newly formed difference value (Δϑ) is greater as an absolute than the predetermined difference value a count value is increased by one step, this count value is compared with a predetermined count value (Z1, Z2), that if the actual count value is greater than the predetermined count value (Z1; Z2) the heating of the laundry drier is switched off and/or an operational state indication is activated and that if the ascertained temperature difference value (Δϑ) is smaller than the permissible excess heating difference value the actual temperature difference value (Δϑ) is compared with a second predetermined permissible temperature difference value which corresponds with a permissible temperature increase which results due to a lint filter blockage.

2. Method according to claim 1, **characterised in that** the temperature (ϑ) of the feed air flow is detected from the start of the drying process.

3. Method according to one of claims 1 and 2, **characterised in that** if the ascertained difference value (Δϑ) is smaller than the permissible lint filter temperature difference value the lint filter count value is increased by a count value, the newly formed lint filter count value is compared with a predetermined lint filter count value (Z2) and if the newly formed lint filter count value is greater than the predetermined lint filter count value (Z2) the indication or statement of the lint filter blockage is activated.

4. Hot-air laundry drier (1) with a laundry drum (7) for reception of laundry to be dried, a fan (15) for producing an air flow which is guided through the laundry to be dried, a heater (19) for heating the supplied air flow, and a temperature sensor (33) in the feed air channel, which is disposed in the section between the heater (19) of the feed air flow and the laundry drum (7), **characterised in that** the laundry drier comprises a control which is equipped for recognition of impermissible operational states, wherein the temperature in the feed air flow is periodically detected above a feed air heater (19) and in front of the laundry drum (7), a difference value (Δϑ) or a gradient (Δϑ/t) is formed from values detected at respective successive instants in time, and this difference value, i.e. gradient, is compared with a predetermined difference value, i.e. gradient, and that if the newly formed difference value (Δϑ) is greater as an absolute than the predetermined difference value a count value is increased by one step, this count value is compared with a predetermined count value (Z1; Z2), that if the actual count value is greater than the predetermined count value (Z1; Z2) the heating of the laundry drier is switched off and/or an operational state indication is activated and that if the ascertained temperature difference value (Δϑ) is smaller than the permissible excess heating difference value the actual temperature difference value (Δϑ) is compared with a second predetermined permissible temperature difference value which corresponds with a permissible temperature increase which results by reason of a lint filter blockage.

## Revendications

1. Procédé pour détecter des états de fonctionnement inadmissibles dans un sèche-linge à air chaud (1) avec tambour à linge (7), dans lequel la température dans le courant d'air amené est enregistrée périodiquement au-dessus d'un chauffage à air d'amenée (19) et devant le tambour à linge (7), dans lequel une valeur différentielle (Δϑ) resp. un gradient (Δϑ/t) est formé à partir de valeurs enregistrées à des moments respectivement consécutifs, dans lequel cette valeur différentielle, c'est-à-dire le gradient, est comparée à une valeur différentielle prédéfinie, c'est-à-dire au gradient, **caractérisé en ce que,** lorsque la valeur différentielle (Δϑ) nouvellement formée est en absolu supérieure à la valeur différentielle prédéfinie, une valeur de comptage est augmentée d'un pas, cette valeur de comptage étant comparée à une valeur de comptage prédéfinie (Z1 ; Z2), **en ce que**, lorsque la valeur de comptage actuelle est supérieure à la valeur de comptage prédéfinie (Z1 ; Z2), le chauffage du sèche-linge est mis hors service et/ou un affichage de l'état de fonctionnement est activé, et **en ce que**, lorsque la valeur différentielle de température détectée (Δϑ) est inférieure à la valeur différentielle de surchauffe admissible, la valeur différentielle de température actuelle (Δϑ) est comparée à une deuxième valeur différentielle de température prédéfinie admissible correspondant à une augmentation de température admissible, qui résulte d'une obstruction du filtre.

2. Procédé selon la revendication 1, **caractérisé en ce que** la température (ϑ) du courant d'air amené est enregistrée dès le début de l'opération de séchage.

3. Procédé selon l'une quelconque des revendications 1 ou 2, **caractérisé en ce que**, lorsque la valeur différentielle détectée (Δϑ) est inférieure à la valeur différentielle de température admissible pour le filtre, la valeur de comptage du filtre est augmentée d'une valeur de comptage, la valeur de comptage du filtre nouvellement formée est comparée à une valeur de comptage du filtre prédéfinie (Z2), et, si la valeur de comptage du filtre nouvellement formée est supérieure à la valeur de comptage du filtre prédéfinie (Z2), l'affichage ou l'indication de l'obstruction du filtre est activé(e).

4. Sèche-linge à air chaud (1) doté d'un tambour à linge (7) pour la réception du linge à sécher, d'un ventilateur (15) pour produire un courant d'air qui est conduit à travers le linge à sécher, d'un chauffage (19) pour échauffer le courant d'air d'amenée, et d'un capteur de température (33) dans le canal d'air d'amenée, qui se trouve dans la section entre le chauffage (19) du courant d'air et le tambour à linge (7), **caractérisé en ce que** le sèche-linge présente une commande, laquelle est équipée pour détecter des états de fonctionnement non admissibles, la température étant enregistrée périodiquement dans le courant d'air d'amenée au-dessus d'un chauffage à air d'amenée (19) et devant le tambour à linge (7), une valeur différentielle (Δϑ) resp. un gradient (Δϑ/t) étant formé à partir de valeurs enregistrées à des moments respectivement consécutifs, cette valeur différentielle, c'est-à-dire le gradient, étant comparée à une valeur différentielle prédéfinie, c'est-à-dire au gradient, et, lorsque la valeur différentielle nouvellement formée (Δϑ) est en absolu supérieure à la valeur différentielle prédéfinie, une valeur de comptage est augmentée d'un pas, cette valeur de comptage étant comparée à une valeur de comptage prédéfinie (Z1 ; Z2), **en ce que**, lorsque la valeur de comptage actuelle est supérieure à la valeur de comptage prédéfinie (Z1 ; Z2), le chauffage du sèche-linge est mis hors service et/ou un affichage de l'état de fonctionnement est activé, et **en ce que**, lorsque la valeur différentielle de température détectée (Δϑ) est inférieure à la valeur différentielle de surchauffe admissible, la valeur différentielle de température actuelle (Δϑ) est comparée à une deuxième valeur différentielle de température prédéfinie admissible correspondant à une augmentation de température admise, qui résulte d'une obstruction du filtre.
